# EUROPÄISCHE PATENTSCHRIFT

(11) **EP 1 212 157 B1**
(45) Veröffentlichungstag und Bekanntmachung des Hinweises auf die Patenterteilung: **29.01.2003**
(21) Anmeldenummer: 00956414.7
(22) Anmeldetag: 09.08.2000
(51) Int. Cl.: B21D 39/02

(54) **BÖRDELVORRICHTUNG ZUM VOR- UND FERTIGBÖRDELN VON BAUTEILEN**
FLANGING DEVICE FOR PRE-FLANGING AND FLANGING OF COMPONENTS
DISPOSITIF DE SERTISSAGE POUR LE SERTISSAGE PREALABLE ET FINAL D'ELEMENTS

(30) Priorität: 13.09.1999 DE 19943850; 20.11.1999 DE 19955981
(43) Veröffentlichungstag der Anmeldung: 12.06.2002
(73) Patentinhaber: ThyssenKrupp Technologies AG, 45128 Essen (DE)
(72) Erfinder: MAIER, Josef, 66687 Wadern-Lockweiler (DE)
(74) Vertreter: Dahlkamp, Heinrich-Leo, Dipl.-Ing.
(86) Internationale Anmeldenummer: EP0007724
(87) Internationale Veröffentlichungsnummer: WO01019547

(56) Entgegenhaltungen:
- DE-A- 1 452 618
- DE-A- 4 418 684
- DE-C- 19 747 292
- US-A- 5 150 508
- US-A- 5 272 903

## Beschreibung

Die Erfindung bezieht sich auf eine Bördelvorrichtung gemäß Oberbegriff der Patentansprüche 1 und 2.

Unter dem Begriff "Bördeln" versteht man die formschlüssige Verbindung zweier Teile durch Umfalzen eines Flansches. Im Karosseriebau werden hierdurch insbesondere ein Außen- und ein Innenblech miteinander verbunden.

Zum Bördeln von Karosserieteilen gibt es u.a. folgende Systeme:
1. Bördelwerkzeuge, die in Pressen verwendet werden und durch eine vertikale Bewegung des Werkzeugoberteils zum Unterteil den Flansch vor- bzw. fertigbördeln. Aus der DE 44 18 684 A1 ist ein derartiges Bördelverfahren bekannt, wobei zur Vorbördelung ein Schieber radial nach innen und anschließend wieder radial nach außen fährt und zur Fertigbördelung ein zweites Bördelwerkzeug mit Hilfe des Pressenstempels vertikal verfahren wird. Durch die Anordnung der Presse oberhalb des Falzbettes sind besondere Aufwendungen für die Zu- und Abfuhr der Bauteile vorzusehen. Vor allem muß hierbei das obere Werkzeug einen großen Hub ausführen.
2. Bördelvorrichtungen, bei denen das Bördelbett feststeht und der Bördelflansch durch hydraulisch oder elektrisch betätigte Schieber oder mechanische Kipphebelelemente umgebogen wird. Hierbei ist die Betätigung und Ansteuerung der Bördelschieber bzw. der Kipphebelelement aufwendig (vgl. DE 197 47 292 C1).
3. Aus der US-A 5150508 ist eine gattungsgemäße Bördelvorrichtung bekannt wobei das untere Falzbett, auf das die zu verbindenden Bleche aufgelegt werden, für das Vor- und Fertigbördeln jeweils einen eigenen

Bördelhub ausführt und dabei den zu falzenden Flansch nacheinander gegen die feststehenden Vor- und Fertigfalzbacken drückt. Die Vor- und Fertigfalzbacken sind dabei fest an einem waagerecht verfahrbaren Schieber übereinander angeordnet. Für das Vor- und Fertigfalzen müssen hierbei jeweils das Falzbett vertikal und die Falzbacken horizontal verschoben werden. Das Falzbett muß dann einen hohen Verstellweg zwischen dem Vor- und Fertigfalzvorgang und in den jeweiligen Positionen den eigentlichen Bördelhub ausführen.

Der Erfindung liegt die Aufgabe zugrunde eine gattungsgemäße Vorrichtung vorzuschlagen, bei der die vertikale Bewegung des Falzbettes auf ein Minimum beschränkt wird und die Vor- und Fertigfalzbacken mit sicheren und einfachen Bewegungen in Position gebracht werden.

Zur Lösung dieser Aufgabe wird vorgeschlagen, daß auch der Vorfalzbacken mit Hilfe eines Schiebers und relativ zum Schieber des Fertigfalzbackens von außen nach innen in die Vorbördelposition verschiebbar ist.

Alternativ zur Verschiebbarkeit des Vorfalzbackens wird erfindungsgemäß vorgeschlagen, daß der Vorfalzbacken an einer Schwenkklappe befestigt ist und durch Betätigung der Schwenkklappe von außen nach innen in die Vorbördelposition geschwenkt werden kann und daß die Schwenkklappe mit dem daran befestigten Vorfalzbacken in der Vorbördelposition verriegelbar ist.

In den Unteransprüchen 3 bis 10 sind sinnvolle Ausführungsformen hierzu angegeben.

Dadurch, daß erfindungsgemäß die Falzbacken zum Vor- und Fertigfalzen jeweils auf eigenen Schiebern möglichst unabhängig voneinander in die Bördelposition oberhalb des Falzbettes verfahren werden können, kann der Verfahrweg des Falzbettes erheblich reduziert werden. Insbesondere bei einer spitzwinkligen Zuordnung der Führungsbahnen der beiden Schieber zueinander können die Vor- und Fertigfalzbacken nacheinander in dieselbe Bördelposition gebracht werden, so daß eine große Verstellbewegung des Falzbettes zwischen dem Vor- und Fertigfalzen nicht erforderlich ist. Das Falzbett führt also nur jeweils den eigentlichen Bördelhub für das Vor- und Fertigfalzen aus und dieser Bördelhub findet an ein und derselben Stelle statt. Das selbe ist auch bei der alternativen Ausführungsform, der Kombination des schwenkbaren Vorfalzbackens mit dem verschiebbaren Fertigfalzbacken, möglich.

Es hat sich als günstig erwiesen, den Schieber zum Vorfalzen oder die Schwenkklappe auf dem Schieber zum Fertigfalzen oder auch umgekehrt anzuordnen. Bei dieser sogenannten Huckepackanordnung oder Schieber auf Schieber Anordnung werden die Verschiebewege für die einzelnen Schieber auf ein Minimum begrenzt. Außerdem ist eine besonders platzsparende Konstruktion möglich. An dem oberen Schieber, vorzugsweise dem Schieber für das Vorfalzen oder an der Schwenkklappe kann ein federbetätigter Niederhalter angeordnet sein, der bereits vor Beginn des Vor- und Fertigfalzvorganges die beiden Bleche auf der Oberfläche des Falzbettes festhält.

Bei der erfindungsgemäßen Alternativausführung hat es sich als günstig erwiesen, die Antriebe für den Schieber mit der Fertigfalzbacke und die Schwenkklappe gelenkig an einer gemeinsamen Konsole zu lagern, wobei die Konsole selbst fest mit dem Grundgestell verbunden ist. Darüber hinaus kann die Schwenkklappe über ein weiteres Drehgelenk drehbeweglich an einer weiteren Konsole gelagert sein, die ebenfalls fest mit dem Grundgestell oder mit dem Schieber verbunden ist.

Die Schwenkklappe kann dabei in der Arbeitsposition dadurch verriegelt werden, daß an dem Schieber für das Fertigfalzen eine Verriegelungseinheit angeordnet ist, die durch eine Bewegung dieses Schiebers mit der vorhandenen Antriebseinheit in Verriegelungstellung gebracht wird. Schwenkklappe und Schieber können aber auch derart miteinander gekoppelt sein, daß mit einer gemeinsamen Antriebseinheit zwangsweise die Vor- und Fertigfalzbalken nacheinander in die Arbeitsposition bewegbar sind. Es hat sich dabei als günstig erwiesen, jeweils an der Schwenkklappe und an dem Schieber Anschläge anzuordnen, die zur Verriegelung der Vorfalzbacken in Berührung gebracht werden. Für das anschließende Fertigfalzen ist dann über eine am Schieber vorhandene Kulissenführung die Schwenkklappe hochschwenkbar. Es ist hierbei nur eine Antriebseinheit zur linearen Bewegung des Schiebers erforderlich, da mit der Bewegung des Schiebers gleichzeitig zwangsweise die Schwenkklappe betätigt wird.

Die Erfindung wird anhand der beigefügten Figuren 1 bis 7 beispielsweise näher erläutert. Es zeigen
- Fig. 1: in der Seitenansicht ausschnittsweise die Schieber auf Schieber Anordnung
- Fig. 2: eine Schnittdarstellung zur Fig. 1 in der sogenannten Null-Stellung
- Fig. 3: eine entsprechende Schnittdarstellung in der Vorfalzstellung
- Fig. 4: eine Schnittdarstellung in der Fertigfalzstellung
- Fig. 5: in der Seitenansicht ausschnittsweise die Kombination Schwenkklappe mit Schieber in der Vorfalzstellung
- Fig. 6: zu Figur 5 die zurückgeschwenkte Position der Schwenkklappe
- Fig. 7: eine Ausführungsform für die Betätigung von Schwenkklappe und Schieber mit einer Antriebseinheit.

In den Figuren ist der äußere Rand eines Falzbettes 4 mit den daraufliegenden äußeren Rändern der Karosseriebleche 5 und 6 dargestellt. Zum Bördeln, z.B. einer Autotür, ist ein Falzbett 4 unter der gesamten Tür angeordnet. Mit dem Bördelhub wird das Falzbett 4 mit den darauf liegenden Blechen 5, 6 angehoben und zum 2-stufigen Umbiegen des hochstehenden Flansches 7 bis auf den ebenen Randbereich 8 nacheinander gegen die schräge Angriffsfläche 14 des Vorfalzbackens 9 und gegen die waagerechte Angriffsfläche 15 des Fertigfalzbackens 10 gepreßt. Wie aus Fig. 1 ersichtlich ist, ist der untere Schieber 2 zum Fertigfalzen auf einem Grundgestell 1 auf waagrechten Führungsbahnen 19 verfahrbar. Der Antrieb 12 für den Schieber 2 stützt sich über die Befestigung 11 am Gestell 1 ab. Auf der dem Falzbett 4 zugewandten Seite ist am unteren Schieber 2 der Fertigfalzbacken 10 z.B. durch eine Schraubverbindung lösbar befestigt. Auf dem Schieber 2 ist der obere Schieber 3 zum Vorfalzen auf den Führungsbahnen 20 in Richtung des dargestellten Doppelpfeiles verfahrbar. Die Führungsbahnen 20 sind in einem spitzen Winkel, vorzugsweise in einem Winkel von 25° zu den Führungsbahnen 19 angeordnet. Der Antrieb 13 für den Schieber 3 stützt sich über die Befestigung 16 am Schieber 2 ab. Am Schieber 3 ist der Vorfalzbacken 9 vorzugsweise lösbar befestigt.

Bei der in Fig. 2 dargestellten Null-Stellung befinden sich der obere Schieber 3 mit dem Vorfalzbacken 9 und der untere Schieber 2 mit dem Fertigfalzbacken 10 in der zurückgezogenen Position. Das Falzbett 4 mit den Bauteilen 5 und 6 ist in die untere Endlage abgesenkt. Der am oberen Schieber 3 befestigte Niederhalter 17 wird durch die Feder 18 oder in sonstiger Weise in der ausgefahrenen unteren Stellung gehalten.

Bei der Vorfalzstellung nach Fig. 3 befinden sich der Schieber 2 mit dem Fertigfalzbacken 10 in der Null-Stellung. Der Schieber 3 mit dem Vorfalzbacken 9 verfährt um ca. 50 - 60 mm im Winkel von 25° zur waagerechten und kann über nicht dargestellte Kniehebel oder in sonstiger Weise verriegelt werden. Der Niederhalter 17 befindet sich durch Federkraft in ausgefahrener Stellung. Das Falzbett 4 verfährt in den Bördelhub nach oben, wobei das Blech 6 durch den Niederhalter 17 über Federkraft in der Lage fixiert wird. Bei dem Bördelhub wird durch die schräge Angriffsfläche 14 des Vorfalzbackens 9 der Flansch 7 in eine etwa 45° Position gebracht. Nach Abschluß des Vorfalzvorganges fährt das Falzbett 4 um den Bördelhub nach unten und der Schieber 3 zurück in die Null-Stellung.

In der Fertigfalzstellung nach Fig. 4 befindet sich der Schieber 3 mit dem Vorfalzbacken 9 in der Null-Stellung. Der Schieber 2 mit dem Fertigfalzbacken 10 verfährt auf Anschlag. Der Niederhalter 17 befindet sich durch Federkraft in ausgefahrener Stellung. Das Falzbett 4 verfährt um den Bördelhub nach oben, wobei das Blech 6 durch den Niederhalter 17 über die Federkraft in der Lage fixiert wird. Nach Abschluß des Falzvorganges verfahren das Falzbett 4 um den Bördelhub nach unten und die Schieber 2 und 3 in die Null-Stellung zurück.

Die erfindungsgemäße Bördelvorrichtung ermöglicht eine wesentliche Reduzierung der vertikalen Bewegungen des Falzbettes 4. Dies geschieht dadurch, daß nacheinander die Vor- und Fertigfalzbacken über einen hydraulischen, pneumatischen oder elektrischen Antrieb in die gleiche Falzposition gebracht werden.

Bei den Darstellungen der Figuren 5 und 6 ist der Vorfalzbacken 21 fest mit der Schwenkklappe 24 verbunden. Die Schwenkklappe 24 ist einerseits über das Gelenk 26 an der Konsole 28 drehbeweglich gelagert und wird andererseits mit Hilfe des Antriebs 22 verschwenkt. Der Antrieb 22 ist über das Gelenk 25 mit der Schwenkklappe 24 und über ein weiteres Gelenk mit der fest auf dem Grundgestell 1 befestigten Konsole 23 verbunden. In der Vorfalzposition nach Figur 5 ist die Schwenkklappe 24 mit Hilfe der Verriegelung 29 gesichert. Die fest am Schieber 2 angeordnete Verriegelung 29 wird durch Betätigung des Antriebes 12 gemeinsam mit dem Schieber 2 hin und her bewegt. Nach Figur 6 ist die Konsole 28 fest mit dem Grundgestell 1 verbunden. Um eine Relativbewegung zwischen Schieber 2 und Konsole 28 zu ermöglichen, ist der Schieber 2 im Bereich des Gelenkes 26 mit einem Langloch versehen.

Bei der Ausführungsform nach Figur 7 ist im Gegensatz zu der Ausführung nach den Figuren 5 und 6 statt der beiden Antriebseinheiten 12 und 22 nur eine Antriebseinheit 30 vorgesehen, die den Schieber 2 linear hin und her bewegt. Zur Verriegelung des Vorfalzbacken 21 in der dargestellten Vorfalzstellung ist am Schieber 2 ein unterer Anschlag 32 und an der Schwenkklappe 24 ein oberer Anschlag 33 befestigt. Wenn nach Beendigung des Vorfalzens der Schieber 2 mit Hilfe der Antriebseinheit 30 in der Darstellung nach links bewegt wird, wird gleichzeitig auch die fest auf dem Schieber 2 angeordnete Kulissenführung 31 bewegt und die an der Konsole 28 befestigte Schwenkklappe 24 wird mit der Rolle 34 in der Kulissenführung 31 so bewegt, daß dabei der Vorfalzbacken 21 hochgeschwenkt wird.

Im wesentlichen ergibt sich bei demSystem "Schieber auf Schieber" folgender Ablauf:
1. Übergabe der Bauteile 5, 6 auf das Falzbett 4
2. Oberer Schieber 3 mit Vorfalzbacken 9 fährt vor in die Falzposition
3. Falzbett 4 mit aufliegenden Bauteilen 5, 6 fährt hoch gegen die Vorfalzbacken 9 (Vorfalzen).
4. Falzbett 4 mit vorgefalztem Flansch 7 fährt in unterste Position
5. Oberer Schieber 3 fährt zurück
6. Unterer Schieber 2 mit Fertigfalzbacken 10 fährt vor in die Falzposition
7. Falzbett 4 mit aufliegenden Bauteilen 5, 6 fährt hoch gegen die Fertigfalzbacken 10 (Fertigfalzen)
8. Falzbett 4 mit fertig gefalztem Bauteil fährt in unterste Position
9. Unterer Schieber 2 fährt zurück
10. Fertig gefalztes Bauteil wir entnommen.

Bei dem System "Schwenkklappe und Schieber" ergibt sich im wesentlichen folgender Ablauf:
1. Übergabe der Bauteile 5, 6 auf das Falzbett 4
2. Einschwenken der Vorfalzbacken 21 in die Vorfalzposition
3. Vorfahren des Schiebers 2 zur Verriegelung 29 der Vorfalzbacken 21 (vgl. Figur 5)
4. Falzbett 4 mit aufliegenden Bauteilen 5, 6 fährt hoch gegen die Vorfalzbacken 21 (Vorfalzen)
5. Falzbett 4 mit vorgefalztem Flansch 7 fährt in unterste Position
6. Zurückfahren des Schiebers 2 zur Entriegelung der Vorfalzbacken 21
7. Zurückschwenken der Schwenkklappe 24 in die Position nach Figur 6
8. Schieber 2 mit den Fertigfalzbacken 10 fährt vor in die Fertigfalzposition
9. Falzbett 4 mit aufliegendem Bauteil fährt hoch gegen die Fertigfalzbacken 10 (Fertigfalzen)
10. Falzbett 4 mit fertig gefalztem Bauteil fährt in die unterste Position
11. Schieber 2 fährt zurück
12. Fertig gefalztes Bauteil wird entnommen

Für das System nach der Figur 7 ergibt sich folgender Ablauf:
1. Schieber 2 steht in Zwischenstellung, Schwenkklappe 24 ist hochgeschwenkt
2. Bauteilübergabe auf das Falzbett 4
3. Schieber 2 mit Kulissenführung 31 fährt zurück, Vorfalzbacken 21 wird nach unten eingeschwenkt, automatische Verriegelung durch die Anschläge 32 und 33 (vgl. Figur 7)
4. Falzbett 4 mit aufliegenden Bauteilen 5, 6 fährt zum Vorfalzen hoch gegen die Vorfalzbacken 21
5. Falzbett 4 mit vorgefalzten Bauteilen fährt in die unterste Position
6. Vorfahren des Schiebers 2 bis der Fertigfalzbacken 10 in Fertigfalzposition ist, gleichzeitig Hochschwenken des Vorfalzbackens 21
7. Falzbett 4 mit aufliegendem vorgefalzten Bauteil fährt zum Fertigfalzen hoch gegen die Fertigfalzbacken 10
8. Falzbett 4 mit fertig gefalztem Bauteil fährt in unterste Position
9. Schieber 2 fährt zurück in Zwischenstellung
10. Fertig gefalztes Bauteil wird entnommen.

### Bezugszeichenliste:

- 1: Grundgestell
- 2: unterer Schieber (zum Fertigfalzen)
- 3: oberer Schieber (zum Vorfalzen)
- 4: Falzbett
- 5: unteres Bauteil, Karosserieblech
- 6: oberes Bauteil, Karosserieblech
- 7: hochstehender Flansch von 5
- 8: ebenen Randbereich von 6 (waagerecht)
- 9: Vorfalzbacken
- 10: Fertigfalzbacken
- 11: Befestigung für 12 an 1
- 12: Antrieb für 2
- 13: Antrieb für 3
- 14: Angriffsfläche an 9 (schräg)
- 15: Angriffsfläche an 10 (waagerecht)
- 16: Befestigung für 13 an 2
- 17: Niederhalter
- 18: Feder
- 19: waagerechte Führungsbahn von 2
- 20: schräge Führungsbahn von 3
- 21: Vorfalzbacken
- 22: Antrieb für 21
- 23: Konsole für 12 und 22 an 1
- 24: Schwenkklappe
- 25: Gelenk zwischen 22 und 24
- 26: Gelenk zwischen 24 und 28
- 27: Langloch in 2 für 26
- 28: Konsole an 1
- 29: Verriegelung an 2 für 21
- 30: gemeinsame Antriebseinheit für 2 und 24
- 31: Kulissenführungen (fest an 2)
- 32: Anschlag unten (fest an 2)
- 33: Anschlag oben (fest an 24)
- 34: Rolle an 24

## Patentansprüche

1. Bördelvorrichtung zum Vor- und Fertigbördeln von Bauteilen (5,6), insbesondere von Karosserieblechen, bestehend aus
einem ersten Bauteil (5) mit einem vor dem Bördeln hochstehenden Flansch (7) und
einem zweiten Bauteil (6) mit einem ebenen Randbereich (8),
die Bördelvorrichtung bestehend aus
a) einem den Bördelhub ausführenden Falzbett (4) mit Auflageflächen für die zumindest im Randbereich (8) angenäherten Bauteile (5,6),
b) mindestens einem in eine Vorbördelposition bewegbaren Vorfalzbacken (9, 21) mit schräg angeordneter Angriffsfläche (14) für den Flansch (7),
c) mindestens einem mit einem Schieber (2) von außen nach innen in die Fertigbördelposition bewegbaren Fertigfalzbacken (10) mit parallel zum Randbereich (8) angeordneten Angriffsflächen (15) für den Flansch (7),
**dadurch gekennzeichnet, daß** der Vorfalzbacken (9) ebenfalls mit Hilfe eines Schiebers (3) und relativ zum Schieber (2) des Fertigfalzbackens (10) von außen nach innen in die Vorbördelposition verschiebbar ist.

2. Bördelvorrichtung zum Vor- und Fertigbördeln von Bauteilen (5,6), insbesondere von Karosserieblechen, bestehend aus
einem ersten Bauteil (5) mit einem vor dem Bördeln hochstehenden Flansch (7) und
einem zweiten Bauteil (6) mit einem ebenen Randbereich (8),
die Bördelvorrichtung bestehend aus
a) einem den Bördelhub ausführenden Falzbett (4) mit Auflageflächen für die zumindest im Randbereich (8) angenäherten Bauteile (5,6),
b) mindestens einem in eine Vorbördelposition bewegbaren Vorfalzbacken (9, 21) mit schräg angeordneter Angriffsfläche (14) für den Flansch (7),
c) mindestens einem mit einem Schieber (2 ) von außen nach innen in die Fertigbördelposition bewegbaren Fertigfalzbacken (10) mit parallel zum Randbereich (8) angeordneten Angriffsflächen (15) für den Flansch (7),
**dadurch gekennzeichnet, daß** der Vorfalzbacken (21) an einer Schwenkklappe (24) befestigt, von außen nach innen in die Vorbördelposition schwenkbar und in der Vorbördelposition verriegelbar ist.

3. Bördelvorrichtung nach Anspruch 1, **dadurch gekennzeichnet, daß** die Schieber (2, 3) auf in einem spitzen Winkel zueinander verlaufenden Führungsbahnen (19, 20) verschiebbar sind.

4. Bördelvorrichtung nach Anspruch 1 oder 2, **dadurch gekennzeichnet, daß** die Angriffsflächen (14, 15) der Vor- und Fertigfalzbacken (9, 10,21) mit Hilfe der Schieber(2, 3) oder mit Hilfe des Schiebers (2) und der Schwenkklappe (24) nacheinander in die Bördelpositionen bewegbar sind und daß das Falzbett (4) für das Vor- und Fertigbördeln denselben oder im wesentlichen denselben Bördelhub ausführt.

5. Bördelvorrichtung nach einem der Anspruch 1 bis 4, **dadurch gekennzeichnet, daß** der Schieber (3) zum Vorfalzen oder die Schwenkklappe (24) auf dem Schieber (2) zum Fertigfalzen oder umgekehrt angeordnet ist.

6. Bördelvorrichtung nach einem der Ansprüche 1 bis 5, **dadurch gekennzeichnet, daß** an dem oberen Schieber (3) oder der Schwenkklappe (24) ein federbetätigter Niederhalter (17) angeordnet ist.

7. Bördelvorrichtung nach Anspruch 2, **dadurch gekennzeichnet, daß** die Antriebe (12, 22) für den Schieber (2) und die Schwenkklappe (24) gelenkig an einer Konsole (23) gelagert sind.

8. Bördelvorrichtung nach Anspruch 2, **dadurch gekennzeichnet, daß** die Schwenkklappe (24) über ein Gelenk (26) drehbeweglich an einer fest mit dem Grundgestell (1) oder dem Schieber (2) verbundenen Konsole (28) gelagert ist.

9. Bördelvorrichtung nach Anspruch 8, **dadurch gekennzeichnet, daß** Schwenkklappe (24) und Schieber (2) derart miteinander gekoppelt sind, daß die Vor- und Fertigfalzbacken (10, 21) mit einer gemeinsamen Antriebseinheit (30) nacheinander in die Vor- und Fertigbördelposition bewegbar sind.

10. Bördelvorrichtung nach Anspruch 8, **dadurch gekennzeichnet, daß** ein Anschlag (33) an der Schwenkklappe (24) und ein Anschlag (32) am Schieber (2) zur Verriegelung der Vorfalzbacken (21) einander berühren und daß durch Verschieben des Schiebers (2) in Fertigfalzstellung über eine am Schieber (2) vorhandene Kulissenführung (31) die Schwenkklappe (24) mit dem daran befestigten Vorfalzbacken (21) um das Gelenk (26) hochgeschwenkt wird.

## Claims

1. Hemming device for the prehemming and finishing hemming of said components (5,6), especially body sheets, comprising
a said first component (5) with a said flange (7) standing upright before hemming, and
a said second component (6) with a said flat edge area (8),
said hemming device being comprised of
a) a said folding bed (4) performing the hemming stroke with support surfaces for the said components (5,6), which are approached at least in the said edge area (8),
b) at least one said prefolding jaw (9,21) which can be moved into a prehemming position, with a said obliquely arranged contact surface (14) for the said flange (7),
c) at least one said finishing folding jaw (10) which can be moved with a said slide (2) from the outside to the inside into the finishing hemming position, with said contact surfaces (15) arranged in parallel to the said edge area (8),
**characterized in that** the said prefolding jaw (9) is likewise displaceable from the outside to the inside into the prehemming position by means of a said slide (3) and relative to the said slide (2) of the said finishing folding jaw (10).

2. Hemming device for the prehemming and finishing hemming of said components (5,6), especially body sheets, comprising
a said first component (5) with a said flange (7) standing upright before hemming, and
a said second component (6) with a said flat edge area (8),
said hemming device being comprised of
a) a said folding bed (4) performing the hemming stroke, with contact surfaces for the said components (5,6) approached at least in the said edge area (8),
b) at least one said prefolding jaw (9,21) movable into a prehemming position with a said obliquely arranged contact surface (14) for the said flange (7),
c) at least one said finishing jaw (10) movable with a said slide (2) from the outside to the inside into the finishing hemming position, with said contact surfaces (15) arranged in parallel to the said edge area (8) for the said flange (7),
**characterized in that** the said prefolding jaw (21), fastened to a said pivoting plate (24), can be pivoted from the outside to the inside into the prehemming position and can be locked in the prehemming position.

3. Hemming device in accordance with claim 1, **characterized in that** the said slides (2,3) are displaceable on said guide paths (19,20) extending at an acute angle in relation to one another.

4. Hemming device in accordance with claim 1 or 2, **characterized in that** the said contact surfaces (14,15) of the said prefolding and finishing folding jaws (9,10,21) can be moved one after another into the hemming positions by means of the said slides (2,3) or by means of the said slide (2) and the said pivoting plate (24), and that the said folding bed (4) performs the same or essentially the same hemming stroke for the prehemming and the finishing hemming.

5. Hemming device in accordance with one of the claims 1 through 4, **characterized in that** the said slide (3) for prefolding or the said pivoting plate (24) is arranged on the said slide (2) for prefolding or vice versa.

6. Hemming device in accordance with one of the claims 1 through 5, **characterized in that** a said spring-actuated holding-down device (17) is arranged on the said upper slide (3) or the said pivoting plate (24).

7. Hemming device in accordance with claim 2, **characterized in that** the said drives (12, 22) for the said slide (2) and the said pivoting plate (24) are mounted on a said bracket (23) in an articulated manner.

8. Hemming device in accordance with claim 2, **characterized in that** the said pivoting plate (24) is mounted in a rotatingly movable manner on a said bracket (28) rigidly connected to the said base (1) or to the said slide (2) by means of a said hinge (26).

9. Hemming device in accordance with claim 8, **characterized in that** the said pivoting plate (24) and the said slide (2) are coupled with one another such that the said prefolding and finishing folding jaws (10, 21) can be moved one after another into the prehemming and finishing hemming position by means of a said common drive unit (30).

10. Hemming device in accordance with claim 8, **characterized in that** a said stop (33) on the said pivoting plate (24) and a said stop (32) on the said slide (2) touch each other for locking the said prefolding jaws (21) and that the said pivoting plate (24) is pivoted up with the said prefolding jaw (21) around the said hinge (26) by displacing the said slide (2) into the finishing folding position by means of a said connecting link guide (31) present at the said slide (2).

## Revendications

1. Dispositif de sertissage pour le sertissage préalable et le sertissage final d'éléments (5,6), en particulier de tôles de carrosserie, comprenant
un premier élément (5) avec un collet (7) surélevé avant le sertissage et
un deuxième élément (6) avec une zone de bords (8) plane,
le dispositif de sertissage étant constitué
a) d'un lit de pliage (4) exécutant la course de sertissage avec des surfaces d'appui pour les éléments (5,6) au moyen approchés dans la zone de bords (8),
b) d'au moins un mors de pliage préalable (9,21) déplaçable dans une position de sertissage préalable avec une surface d'attaque (14) disposée obliquement pour le collet (7),
c) au moins un mors de pliage final (10) déplaçable de l'extérieur vers l'intérieur dans la position de sertissage final à l'aide d'une coulisse (2) avec des surfaces d'attaques (15) pour le collet (7) disposées parallèlement à la zone de bords (8),
**caractérisé en ce que** le mors de pliage préalable (9) est également déplaçable de l'extérieur vers l'intérieur dans la position de sertissage préalable à l'aide d'une coulisse (3) et relativement à la coulisse (2) du mors de pliage final (10).

2. Dispositif de sertissage pour le sertissage préalable et le sertissage final d'éléments (5,6), en particulier de tôles de carrosserie, comprenant
un premier élément (5) avec un collet (7) surélevé avant le sertissage et
un deuxième élément (6) avec une zone de bords (8) plane,
le dispositif de sertissage étant constitué
a) d'un lit de pliage (4) exécutant la course de sertissage avec des surfaces d'appui pour les éléments (5,6) au moyen approchés dans la zone de bords (8),
b) d'au moins un mors de pliage préalable (9,21) déplaçable dans une position de sertissage préalable avec une surface d'attaque (14) disposée obliquement pour le collet (7),
c) au moins un mors de pliage final (10) déplaçable de l'extérieur vers l'intérieur dans la position de sertissage final à l'aide d'une coulisse (2) avec des surfaces d'attaques (15) pour le collet (7) disposées parallèlement à la zone de bords (8),
**caractérisé en ce que** le mors de pliage préalable (21) est fixé à un clapet pivotable (24), qu'il est pivotable de l'extérieur vers l'intérieur dans la position de sertissage préalable et verrouillable dans la position de verrouillage préalable.

3. Dispositif de sertissage selon la revendication 1, **caractérisé en ce que** les coulisses (2,3) sont déplaçables sur des glissières de guidage (19,20) se rapprochant l'une de l'autre en formant un angle aigu.

4. Dispositif de sertissage selon la revendication 1 ou 2, **caractérisé en ce que** les surfaces d'attaque (14,15) des mors de pliage préalable et de pliage final (9,10,21) sont déplaçables l'un après l'autre dans les positions de sertissage à l'aide de la coulisse (2) et du clapet pivotable (24) et que le lit de pliage (4) pour le sertissage préalable et le sertissage final exécute la même ou essentiellement la même course de sertissage.

5. Dispositif de sertissage selon l'une des revendications 1 à 4, **caractérisé en ce que** la coulisse (3) pour le pliage préalable ou le clapet pivotable (24) sont ordonnés sur la coulisse (2) pour le pliage final ou inversement.

6. Dispositif de sertissage selon l'une des revendications 1 à 5, **caractérisé en ce qu'**un dispositif presse-tôle à ressorts (17) est disposé sur la coulisse supérieure (3) ou sur le clapet rabattable (24).

7. Dispositif de sertissage selon la revendication 2, **caractérisé en ce que** les moteurs (12,22) pour la coulisse (2) et le clapet pivotable (24) sont articulés à une console (23).

8. Dispositif de sertissage selon la revendication 2, **caractérisé en ce que** le clapet pivotable (24) peut pivoter via une articulation (26) autour d'une console (28) solidaire du bâti de base (1) ou de la coulisse (2).

9. Dispositif de sertissage selon la revendication 8, **caractérisé en ce que** le clapet pivotable (24) et la coulisse (2) sont accouplés l'un à l'autre de manière telle que les mors de pliage préalable et de pliage final (10,21) sont déplaçables dans la position de sertissage préalable et dans la position de sertissage final à l'aide d'une unité d'entraînement commune (30).

10. Dispositif de sertissage selon la revendication 8, **caractérisé en ce qu'**une butée (33) sur le clapet pivotable (24) et une butée (32) sur la coulisse (2) touchent l'une à l'autre pour le verrouillage des mors de pliage (21) et que suite au déplacement de la coulisse (2) en position de pliage final, le clapet pivotable (24) avec le mors de pliage préalable fixé à ce dernier est pivoté vers le haut autour de l'articulation (26) via un dispositif de guidage à coulisse (31) monté sur la coulisse (2).
